# EUROPÄISCHE PATENTSCHRIFT

(11) **EP 2 793 674 B1**
(45) Veröffentlichungstag und Bekanntmachung des Hinweises auf die Patenterteilung: **25.07.2018**
(21) Anmeldenummer: 12801742.3
(22) Anmeldetag: 17.12.2012
(51) Int. Cl.: A47L 9/14

(54) **HALTEPLATTE**
HOLDING PLATE
PLAQUE DE SUPPORT

(30) Priorität: 22.12.2011 EP 11010202
(43) Veröffentlichungstag der Anmeldung: 29.10.2014
(73) Patentinhaber: Eurofilters N.V., 3900 Overpelt (BE)
(72) Erfinder: SCHULTINK, Jan, B-3900 Overpelt (BE); SAUER, Ralf, B-3900 Overpelt (BE)
(74) Vertreter: Pfenning, Meinig & Partner mbB
(86) Internationale Anmeldenummer: PCT/EP2012/075785
(87) Internationale Veröffentlichungsnummer: WO 2013/092485

(56) Entgegenhaltungen:
- WO-A1-01/78571
- DE-U1- 20 101 466
- DE-U1-202011 103 174

## Beschreibung

Die Erfindung betrifft eine Halteplatte für einen Staubsaugerbeutel, die eine Einlassöffnung aufweist, wobei die Halteplatte durch Thermoformen und anschließendes Stanzen einer Folie aus einem thermoplastischen Material gebildet ist.

Halteplatten für Staubsaugerfilterbeutel sind im Stand der Technik bekannt und werden aus Pappe oder Kunststoff hergestellt.

Papphalteplatten werden aus Pappbogen ausgestanzt. Gegebenenfalls werden Gummidichtungen aufgeklebt. Dickere und festere Papphalteplatten entstehen durch Aufeinanderlegen oder Aufeinanderfalten und verkleben mehrerer Lagen Pappe. Ein Dichtgummi kann dabei auch zwischen zwei Papplagen fixiert sein. Gebräuchlich ist auch die Ausstattung mit einem manuellen oder automatischen Verschluss, mit dem es möglich ist, den Filterbeutel vor der Entnahme aus dem Staubsauger zu verschließen. Es sind Lösungen mit Schiebern, z.B. EP 1 284 629 B1, und Klappen, z.B. DE 296 15 163 U1, bekannt. Halteplatten aus Pappe lassen sich auch in kleinen Serien kostengünstig produzieren, da die Werkzeugkosten für die Stanzwerkzeuge gering sind. Ein grundsätzliches Problem ist aber die Befestigung der Papphalteplatte auf dem Filterbeutel, insbesondere auf Filterbeuteln aus Vliesstoffen. Eine Verklebung mit dem Filterbeutel führt nicht zu den gewünschten hohen Abreißkräften, da die Pappe dazu neigt zu delaminieren und die Klebeverbindung somit nicht stärker sein kann als die Kraft, die zum Delaminieren führt. Die DE 102 03 434 A1 beschreibt eine Verschweißung einer Papphalteplatte mit einem Filterbeutel aus Vliesstoff, wenn die Papphalteplatte aufwendig mit Kunststoff beschichtet wird.

Kunststoffhalteplatten werden im Spritzgussverfahren hergestellt, wie in der DE 201 01 471 oder DE-U-20101466 beschrieben.

Dieses erlaubt komplexe Formen und die Integration von Dichtungen durch 2K-Spritzgussverfahren. Die P 21 16579.7-15 und die G 86 22 890.0 offenbaren einstückige Kunststoffhalteplatten mit angeformten Dichtlippen. Die Verbindung zu den heute gebräuchlichen Vliesfilterbeuteln erfolgt meist durch Ultraschallschweißverfahren. Auch gebräuchlich ist die Verklebung mit dem Filterbeutel mittels Schmelzkleber. Neben den angespritzten Elastomerdichtungen sind auch Dichtelemente gebräuchlich bei denen das Filterbeutelmaterial als Dichtelement fungiert oder bei dem eine Folie oder eine Dichtmembran auf die Halteplatte aufgeklebt oder zwischen Halteplatte und Filterbeutel positioniert ist oder sich im Inneren des Filterbeutels befindet. Eine Kunststoffhalteplate mit einer manuell zu betätigenden Verschlussklappe offenbart die DE 10 2007 053 151 A1. Vollautomatisch schließende Kunststoffhalteplatten offenbaren die DE 10 2008 046 200 A1 sowie die DE 20 2008 018 055 U1.

Wie vorstehend gezeigt, besitzen somit die eigentlich mit geringen Kosten herzustellenden Halteplatten aus Pappe den Nachteil, dass diese nicht mit Kunststoffvliesbeutel ohne Probleme verbunden werden können und auf der anderen Seite ist das Herstellen von Kunststoffhalteplatten im Spritzgussverfahren sehr aufwendig, weil hierzu jeweils ein entsprechendes Werkzeug, das sehr kostenintensiv ist, hergestellt werden muss.

Ausgehend hiervon ist es deshalb die Aufgabe der vorliegenden Erfindung eine Halteplatte vorzuschlagen, die einerseits kostengünstig mit einfachen Werkzeugen herstellbar ist und die anderseits auch problemlos mit Filterbeuteln aus Vliesstoffmaterial verbunden werden kann.

Diese Aufgabe wird durch die Merkmale des Patentanspruches 1 gelöst. Die Unteransprüche zeigen vorteilhafte Weiterbildungen auf.

Erfindungsgemäß wird somit eine Halteplatte für einen Staubsaugerbeutel, der bevorzugt aus einem Vliesmaterial gebildet ist, vorgeschlagen, die durch thermoformen und anschließendes Stanzen einer Folie aus einem thermoplastischen Material gebildet ist.

Dadurch, dass erfindungsgemäß die Halteplatte durch Thermoformen (Tiefziehen) und Stanzen hergestellt wird, stehen kostengünstige Halteplatten aus einem thermoplastischen Material zur Verfügung, die sich problemlos mit dem thermoplastischen Vliesmaterial eines Staubsaugerfilterbeutels verbinden lassen. Der Herstellungsprozess des Thermoformens (Tiefziehen) ist schnell und kostengünstig. Die Werkzeugkosten sind niedrig und erlauben somit auch ein günstigeres Herstellen von Kleinserien. Das Thermoformen ist ein Verfahren zur Umformung thermoplastischer Kunststoffe. Gemäß der Erfindung wird das Thermoformen mit einer Folie durchgeführt. Der Prozess des Thermoformen und die hierzu erforderlichen Werkzeuge sind dem Fachmann bekannt. Gebräuchliche Verfahren sind hierbei das sog. Vakuumformen und das Druckluftformen. Der Vorteil des Vakuumformen besteht darin, dass sowohl die Maschinen als auch die Werkzeuge preiswert sind. Beim Vakuumformen kann dabei eine sog. Negativverformung durchgeführt werden, bei der meist ein Stempel eingesetzt wird. Die Positivverformung, die ebenfalls möglich ist, wird meist nur für flache oder reliefartige Teile eingesetzt. Grundsätzlich ist auch ein Druckluftformen möglich. Das Vakuumformen ist aber gemäß der vorliegenden Erfindung begünstigt, da die Maschinen für das Druckluftformen teuer sind und für die Werkzeuge ein hoher Aufwand erforderlich ist.

Ein weiterer Vorteil der erfindungsgemäßen Halteplatte, die nach einem wie vorstehend beschriebenen Thermoformen erhalten wird, besteht darin, dass das thermoplastische Material der Halteplatte frei gewählt werden kann, so dass auch ein problemloses Verbinden beispielsweise durch Ultraschallschweißen, mit dem thermoplastischen Material eines Vliesstofffilterbeutel möglich ist. Hervorzuheben ist, dass der Materialeinsatz gering ist und die erforderliche Stabilität über die Foliendicke und z. B. eingebrachte Versteifungsrippen gesteuert werden kann. Weiterhin zeichnet sich die neue Halteplatte dadurch aus, dass die Folien, die für das Thermoformen eingesetzt werden, üblicherweise eine starke Anisotropie aufweisen, so dass sich diese gezielt dahingehend ausgenützt werden kann, dass die Biegesteifrichtung sich in die Richtung der Halteplatte erstreckt, die nicht durch Rippen oder Sicken verstärkt sein kann oder die stärker belastet wird. Ein entscheidender Vorteil der Halteplatte nach der Erfindung besteht somit darin, dass die Halteplatten sich nicht nur einfach und kostengünstig herstellen lassen, sondern dass die Eigenschaften gezielt eingestellt werden können unter Ausnutzung der Anisotropie der Folien und dem Einbringen von Rippen bzw. Sicken. Weiter hervorzuheben ist, dass die Halteplatte nach der Erfindung auch aus mehrschichtigen Folien aufgebaut sein können und wobei dann sich die Folien in der Auswahl des thermoplastischen Materials unterscheiden können, so dass die nach außengerichtete Seite aus einem anderen thermoplastischen Material bestehen kann, wie diejenige Seite, die mit dem Vliesstoffmaterial verbunden ist.

Neben durchsichtigen oder gefärbten Folien sind auch geschäumte Folien einsetzbar. Dadurch lässt sich dem Materialeinsatz noch weiter reduzieren. Faserverstärkte Folien, die ebenfalls beim Thermoformen verwendet werden können und die bei der Erfindung bevorzugt sind, weisen hinsichtlich der mechanischen Belastbarkeit eine noch höhere Anisotropie auf als unverstärkte Folien. Auch damit lässt sich der Materialeinsatz weiter reduzieren bzw. die die Festigkeit der Platten verbessern. Die Folien lassen sich ebenfalls beim Umformen mit Filmscharnieren versehen.

Die erfindungsgemäße Halteplatte ist dabei bevorzugt als einstückiges Bauteil ausgebildet. Der Thermoformprozess, der für die erfindungsgemäße Halteplatte eingesetzt wird, erlaubt es zudem, dass die Halteplatte und die Klappe gemeinsam als einstückiges Bauteil ausgebildet ist, wobei auch in einer bevorzugten Ausführungsform noch vorgesehen sein kann, dass die Klappe über ein Scharnier mit der Halteplatte einstückig verbunden ist.

Von der stofflichen Seite her ist es bevorzugt, wenn das thermoplastische Material der Folie aus Polyprophylen (PP), Polyethylen (PE), Polyvinylchlorid (PVC), Polycarbonat (PC) und/oder Polyethylenterephthelat (PET) ausgewählt ist. Die vorstehend genannte Auswahl betrifft nur bevorzugte Ausführungsformen. Allgemein können die Halteplatten aus allen dem Fachmann bekannten thermoplastischen Materialien bestehen.

Die Folie, die beim Thermoformen verwendet wird, kann dabei auch eine mehrschichtige Folie mit einer Dicke im Bereich von 0,2 bis 2,5 mm, bevorzugt mit einer Dicke von 0,5 bis 1,5 mm sein. Selbstverständlich umfasst die Erfindung auch Ausführungsformen, bei denen nur eine einzige Folie in dem vorstehend genannten Dickenbereich verwendet wird. Bevorzugt ist es dabei, wenn bei mehrschichtigen Folien diese aus zwei bis zwanzig Schichten gebildet ist. Derartige mehrschichtige Folien, d.h. Laminate, die dann im Thermoformprozess zugeführt werden, sind ebenfalls im Stand der Technik bekannt und handelsüblich. Bei der erfindungsgemäßen Halteplatte kann dadurch, dass beim Thermoformprozess auch mehrschichtige Folien eingesetzt werden können, diese so ausgebildet sein, dass z.B. diejenige Schicht, der Laminatfolie, die in Richtung des Vliesstoffbeutels orientiert wird, aus einem thermoplastischen Material mit einem niedrigeren Schmelzpunkt besteht, als die außenseitige

Schicht. Dadurch wird ein leichtes Verschweißen möglich. Die Verwendung von mehrschichtigen Laminatfolien erlaubt auch die Möglichkeit, dass eine oder mehrere der Folien verstärkt sind. Ebenso können gezielt Farbeffekte und/oder Rippen und Verstärkungen in die Folien eingebracht werden.

Die Erfindung wird nachstehend anhand zweier Figuren näher erläutert.

Figur 1 zeigt eine Draufsicht einer erfindungsgemäßen Halteplatte und Figur 2 schematisch den Ablauf des Prozesses beim Thermoformen.

Die in Figur 1 dargestellte Halteplatte 1 weist eine Einlassöffnung 2 auf, die mit einer Klappe 3 verschließbar ist. Die in Figur 1 gezeigte Ausführungsform ist als einstückiges Bauteil ausgebildet, d.h. die Halteplatte 1 wurde durch Thermoformen und Stanzen aus einer Folie gebildet. Die Halteplatte 1, wie sie in Figur 1 beschrieben ist, weist weiterhin Verstärkungsrippen 4 auf. Die Verstärkungsrippen 4 können verschiedenartig ausgebildet sein. Bevorzugt sind sie wie die Verstärkungsrippe 4 in Pfeilform in einer hoch-tief Struktur ausgebildet. Die Verstärkungsrippe 4 kann auch durch Verstärkungsfasern die in der Folie vorhanden sind ersetzt sein oder in Kombination mit den Verstärkungsrippen vorhanden sein. Die Klappe 3 ist dabei über ein Scharnier 5 einstückig mit der Halteplatte 1 verbunden. Dadurch, dass sich die Klappe 3 mit der Halteplatte 1 über ein Filmscharnier 5 verbinden lässt, ist eine kostengünstige Produktion von Halteplatten möglich, denn die Klappe 3 muss nicht in einem separaten Arbeitsgang mit dem restlichen Bauteil der Halteplatte 1 verbunden werden, sondern lässt sich einstückig ausbilden. Als Material für die Halteplatte 1, wie sie in Figur 1 dargestellt ist, lassen sich beliebige Materialen, die thermoplastisch verformbar sind, einsetzen. Die Auswahl des thermoplastischen Materials richtet sich dabei nach dem Einsatzzweck. So kann es vorteilhaft sein, die Halteplatte 1 aus zwei übereinander angeordneten Schichten aus unterschiedlichen Kunststoffen zu bilden. Für diesen Fall ist die dem Filterbeutel zugewandte Lage aus einem thermoplastischen Material mit einem niedrigeren Schmelzpunkt, als die dem Filterbeutel abgewandte Seite gebildet, so dass der Schweißprozess zum Verbinden der Halteplatte 1 mit dem Filterbeutel schnell und energiesparend erfolgen kann.

In Figur 2 ist in schematischer Darstellung einer aus dem Stand der Technik bekannte Anlage zum Thermoformen mit Rollenmaterial gezeigt. Wie aus Figur 2 hervorgeht, wird von einer Rolle 10 das Folienmaterial in eine Aufwärmstation 11, die Heizstrahler 12 aufweist, geführt. In der Aufwärmstation 11 können dabei Heizstrahler 12 ein oder beidseitig vorhanden sein. In der Werkzeugstation 13 wird die Folie dann mittels Spannrahmen festgehalten, Vorstrecker und das Thermoformwerkzeug fahren durch die Folienebene durch und geben die fertige Kontur schon grob vor. Nachfolgend wird dann Druckluft von der einen und Vakuum von der anderen Seite erzeugt, um die Folie rasch und stark an die gekühlte Wandung (Kontur) des Formwerkzeuges 15 zu bringen. Die erkaltete und nun feste Folie wird von dem Formwerkzeug 15 getrennt und im nächsten Arbeitsschritt der Ausstanzstation 14 zugeführt.

Der wie vorstehend bei Figur 2 beschriebene Arbeitsablauf wird auch für die in Figur 1 dargestellte Halteplatte angewendet.

## Patentansprüche

1. Halteplatte (1) für einen Staubsaugerbeutel, die eine Einlassöffnung (2), die ggf. mit einer Klappe (3) verschließbar ist, aufweist, **dadurch gekennzeichnet,**
**dass** die Halteplatte (1) durch Thermoformen und anschließendes Stanzen einer Folie aus einem thermoplastischen Material gebildet ist.

2. Halteplatte nach Anspruch 1, **dadurch gekennzeichnet ist, dass** die Halteplatte (1) als einstückiges Bauteil ausgebildet ist.

3. Halteplatte nach Anspruch 2, **dadurch gekennzeichnet, dass** die Halteplatte (1) und die Klappe (3) als einstückiges Bauteil ausgebildet ist.

4. Halteplatte nach Anspruch 3, **dadurch gekennzeichnet, dass** die Klappe (3) über ein Scharnier (5) mit der Halteplatte (1) einstückig verbunden ist.

5. Halteplatte nach mindestens einem der vorherigen Ansprüche, **dadurch gekennzeichnet, dass** die Folie eine ein- oder mehrschichtige Folie (Laminat) mit einer Dicke im Bereich von 0,2 bis 2,5 mm, bevorzugt mit einer Dicke von 0,5 bis 1,5 mm, ist.

6. Halteplatte nach Anspruch 5, **dadurch gekennzeichnet, dass** die mehrschichtige Folie aus zwei bis zwanzig Schichten gebildet ist.

7. Halteplatte nach Anspruch 6, **dadurch gekennzeichnet, dass** das thermoplastische Material mindestens einer Schicht unterschiedlich zum thermoplastischen Material der mindestens einen anderen Schicht ist.

8. Halteplatte nach mindestens einem der Ansprüche 1 bis 7, **dadurch gekennzeichnet, dass** die Folie eine anisotrope Morphologie aufweist.

9. Halteplatte nach mindestens einem der Ansprüche 1 bis 8, **dadurch gekennzeichnet, dass** die Folie/Folien verstärkt ist.

10. Halteplatte nach Anspruch 9, **dadurch gekennzeichnet, dass** die Halteplatte (1) Verstärkungsrippen (4) und/oder -sicken aufweist.

11. Halteplatte nach mindestens einem der Ansprüche 1 bis 10, **dadurch gekennzeichnet, dass** das thermoplastische Material ausgewählt ist aus Polypropylen (PP), Polyethylen (PE), Polyvinylchlorid (PVC), Polycarbonat (PC) und/oder Polyethylentherephthelat (PET).

12. Verwendung der Halteplatte nach einem der Ansprüche 1 bis 11 als Halteplatte für Staubsaugerbeutel aus Vliesmaterial

## Claims

1. Retaining plate (1) for a vacuum cleaner bag which has an inlet opening (2) which can be closed possibly with a flap (3), **characterised in that**
the retaining plate (1) is formed by thermoforming and subsequent stamping of a film made of a thermoplastic material.

2. Retaining plate according to claim 1, **characterised in that** the retaining plate (1) is configured as a one-piece component.

3. Retaining plate according to claim 2, **characterised in that** the retaining plate (1) and the flap (3) are configured as a one-piece component.

4. Retaining plate according to claim 3, **characterised in that** the flap (3) is joined to the retaining plate (1) in one-piece via a hinge (5).

5. Retaining plate according to at least one of the preceding claims, **characterised in that** the film is a single or multilayer film (laminate) with a thickness in the range of 0.2 to 2.5 mm, preferably with a thickness of 0.5 to 1.5 mm.

6. Retaining plate according to claim 5, **characterised in that** the multilayer film is formed from two to twenty layers.

7. Retaining plate according to claim 6, **characterised in that** the thermoplastic material of at least one layer is different from the thermoplastic material of the at least one other layer.

8. Retaining plate according to at least one of the claims 1 to 7, **characterised in that** the film has an anisotropic morphology.

9. Retaining plate according to at least one of the claims 1 to 8, **characterised in that** the film/films is/are reinforced.

10. Retaining plate according to claim 9, **characterised in that** the retaining plate (1) has reinforcing ribs (4) and/or -beads.

11. Retaining plate according to at least one of the claims 1 to 10, **characterised in that** the thermoplastic material is selected from polypropylene (PP), polyethylene (PE), polyvinylchloride (PVC), polycarbonate (PC) and/or polyethylene terephthalate (PET).

12. Use of the retaining plate according to one of the claims 1 to 11 as retaining plate for vacuum cleaner bags made of nonwoven material.

## Revendications

1. Plaque de maintien (1) pour sac d'aspirateur, qui comprend une ouverture d'entrée (2), qui peut éventuellement être fermée avec un clapet (3), **caractérisée en ce que**
la plaque de maintien (1) est formée par thermoformage, puis découpage d'une feuille en un matériau thermoplastique.

2. Plaque de maintien (1) selon la revendication 1, **caractérisée en ce que** la plaque de maintien (1) est configurée sous la forme d'un élément d'un seul tenant.

3. Plaque de maintien selon la revendication 2, **caractérisée en ce que** la plaque de maintien (1) et le clapet (3) sont configurés sous la forme d'un élément d'un seul tenant.

4. Plaque de maintien selon la revendication 3, **caractérisée en ce que** le clapet (3) est relié d'un seul tenant avec la plaque de maintien (1) par une charnière (5).

5. Plaque de maintien selon au moins l'une quelconque des revendications précédentes, **caractérisée en ce que** la feuille est une feuille mono- ou multicouche (stratifiée) d'une épaisseur dans la plage allant de 0,2 à 2,5 mm, de préférence d'une épaisseur de 0,5 à 1,5 mm.

6. Plaque de maintien selon la revendication 5, **caractérisée en ce que** la feuille multicouche est constituée de deux à vingt couches.

7. Plaque de maintien selon la revendication 6, **caractérisée en ce que** le matériau thermoplastique d'au moins une couche est différent du matériau thermoplastique d'au moins une autre couche.

8. Plaque de maintien selon au moins l'une quelconque des revendications 1 à 7, **caractérisée en ce que** la feuille présente une morphologie anisotrope.

9. Plaque de maintien selon au moins l'une quelconque des revendications 1 à 8, **caractérisée en ce que** la ou les feuilles sont renforcées.

10. Plaque de maintien selon la revendication 9, **caractérisée en ce que** la plaque de maintien (1) comprend des nervures (4) et/ou des moulures de renfort.

11. Plaque de maintien selon au moins l'une quelconque des revendications 1 à 10, **caractérisée en ce que** le matériau thermoplastique est choisi parmi le polypropylène (PP), le polyéthylène (PE), le polychlorure de vinyle (PVC), le polycarbonate (PC) et/ou le polytéréphtalate d'éthylène (PET).

12. Utilisation de la plaque de maintien selon l'une quelconque des revendications 1 à 11 en tant que plaque de maintien pour sac d'aspirateur en matériau non-tissé.
